# EUROPÄISCHE PATENTSCHRIFT

(11) **EP 0 369 350 B1**
(45) Veröffentlichungstag und Bekanntmachung des Hinweises auf die Patenterteilung: **03.03.1993**
(21) Anmeldenummer: 89120877.9
(22) Anmeldetag: 10.11.1989
(51) Int. Cl.: B28C 5/18, B01F 9/02, B28C 5/00

(54) **Mischer**
Mixer
Mélangeur

(30) Priorität: 14.11.1988 DE 8814556 U
(43) Veröffentlichungstag der Anmeldung: 23.05.1990
(73) Patentinhaber: Lescha Maschinenfabrik GmbH & Co. KG, D-86368 Gersthofen (DE)
(72) Erfinder: Mordstein, Johann, D-8901 Deuringen (DE)
(74) Vertreter: Munk, Ludwig, Dipl.-Ing.

(56) Entgegenhaltungen:
- EP-A- 0 026 101
- GB-A- 2 165 767
- GB-A- 2 223 182
- US-A- 4 148 589

## Beschreibung

Die Erfindung betrifft einen Mischer, insbesondere einen Kleinbetonmischer, mit einer Trommel, die einen mit einem antreibbaren Ritzel zusammenwirkenden, umlaufenden Zahnkranz aufweist und auf einem Bügel drehbar gelagert ist, der mit seitlichen Lagerzapfen, von denen einer von einer mit dem Ritzel verbundenen Antriebswelle durchgriffen ist, schwenkbar auf einem mit entsprechenden Lagerböcken versehenen Gestell aufgenommen ist und einen von der Antriebswelle durchgriffenen, die Trommel umgebenden Schutzring trägt, der den Zahnkranz und das hiermit zusammenwirkende Ritzel abdeckt.

Bei einem bekannten Kleinmischer oben genannter Art (z.B. im Dokument EP-A-0 026 101) ist der Schutzring als einteiliger Ring ausgebildet. Ein derartiges Bauteil kann infolge der vorhandenen Hinterschneidungen nur in mehreren Schritten hergestellt werden. Hinzu kommt, daß als Ausgangsmaterial ein kreisringförmiger Zuschnitt Verwendung finden muß, der nur unter Inkaufnahme größerer Abfälle bereit gestellt werden kann. Es ergibt sich daher eine umständliche und teure Herstellung, was sich bei Massenartikeln hier vorliegender Art besonders ungünstig auswirkt. Ein weiterer, ganz besonderer Nachteil der bekannten Anordnung ist darin zu sehen, daß sich der einteilige Schutzring, dessen Durchmesser größer als der Trommeldurchmesser sein muß, auch im demontierten Zustand als sehr sperrig erweist und einen hohen Verpackungsraumbedarf ergibt, was die Verpackung des demontierten Mischers in einem Karton erschwert, was ebenfalls im Zusammenhang mit Massenartikeln hier vorliegender Art, die kartonverpackt auf den Markt kommen sollen, als besonders ungünstig empfunden wird.

Hiervon ausgehend ist es daher die Aufgabe der vorliegenden Erfindung, einen Mischer eingangs erwähnter Art so zu verbessern, daß nicht nur eine einfache und kostengünstige Herstellung erreicht wird, sondern auch eine Unterbringung in einem kompakten Karton möglich ist.

Diese Aufgabe wird erfindungsgemäß dadurch gelöst, daß der Schutzring aus mehreren, gleichen Ringsegmenten besteht, die mit wenigstens einer stirnseitigen Aussparung versehen sind und die an den Schenkeln des Bügels mit stumpfem Stoß aneinander anschließend festlegbar und außerhalb hiervon zumindest bis zur Tiefe der stirnseitigen Aussparung ineinander/steckbar und aneinander festlegbar sind.

Die Verwendung von Ringsegmenten ermöglicht in vorteilhafter Weise praktisch eine abfallose Herstellung unter Verwendung streifenförmiger Rohlinge. Auch bei der Herstellung eines U-förmigen Ringquerschnitts, der eine gute Schutzwirkung und hohe Verletzungssicherheit bietet, ist hierbei nur ein Herstellungsschritt erforderlich. Hinzu kommt, daß trotz der Aufteilung des Rings in Segmente nur ein Werkzeug benötigt wird. Die stirnseitige Ausnehmung der Segmente ermöglicht in vorteilhafter Weise die Bildung eines umfangsseitigen Fensters, durch welches die Antriebswelle hindurchgreifen kann. Eine Unterbrechung der oberen bzw. unteren Flanke des Schutzrings zur Bildung einer Welleneinführgasse ist hierbei in vorteilhafter Weise nicht erforderlich. Gleichzeitig ist sichergestellt, daß das Fenster außerhalb der Antriebswelle bzw. das der Antriebswelle gegenüberliegende Fenster durch den jeweils zugeordneten Bügelschenkel abgedeckt werden. Trotz der stirnseitigen Aussparung der Segmente entstehen jedoch infolge des andererseits vorgesehenen gegenseitigen Eingriffs der Segmente keine nicht abgedeckten, umfangsseitigen Durchtrittsfenster. Ein weiterer Vorteil der erfindungsgemäßen Maßnahmen ist in der einfachen Verstaubarkeit der Ringsegmente zu sehen, was eine kompakte Kartonverpackung ermöglicht. Insgesamt ergeben die erfindungsgemäßen Maßnahmen somit eine ganz entscheidende Verbesserung eines Massenartikels hier vorliegender Art und zwar sowohl hinsichtlich der Herstellung als auch hinsichtlich des Vertriebs als auch hinsichtlich der erzielbaren Sicherheit.

In vorteilhafter Weiterbildung der übergeordneten Maßnahmen können jeweils vier Ringsegmente vorgesehen sein, deren Bogenlänge zumindest um die Tiefe der Aussparung größer als 90° ist. Die Verwendung von vier Ringsegmenten ergibt in vorteilhafter Weise eine völlig symmetrische Anordnung, was die Montage besonders vereinfachen kann, worauf es in Fällen vorliegender Art besonders ankommt, da die Montage in der Regel von Laien durchgeführt wird.

Eine weitere zweckmäßige Maßnahme kann darin bestehen, daß die Ringsegmente über ihrer Länge konisch erweitert sind. Diese Maßnahme ergibt eine einfache Steckbarkeit.

In weiterer Fortbildung der übergeordneten Maßnahmen können die Ringsegmente im Bereich ihrer beiden Stirnseiten ausgespart sein und auf ihrer ganzen Länge einen symmetrischen, vorzugsweise U-förmigen Querschnitt sowie ein symmetrisches Lochbild aufweisen. Diese Maßnahme ergibt eine weitere Montageerleichterung.

Vorteilhaft können auch die seitlichen Schenkel des Bügels als flache Laschen ausgebildet sein. Diese Maßnahme ermöglicht eine einfache Befestigung der Ringsegmente sowie eine zuverlässige Abdeckung des bei stumpfem Stoß sich ergebenden Umfangsfensters.

Weitere vorteilhafte Ausgestaltungen und zweckmäßige Weiterbildungen sind in den restlichen Unteransprüchen angegeben.

Nachstehend wird ein Ausführungsbeispiel der Erfindung anhand der Zeichnung näher erläutert. Hierbei zeigen:
Figur 1 eine Ansicht eines erfindungsgemäßen Kleinbetonmischers in Ruhestellung,
Figur 2 eine Ansicht eines Einzelsegments des Schutzrings von radial innen gesehen und
Figur 3 eine Teildraufsicht auf den Schutzring.

Der der Figur 1 zugrundeliegende Kleinbetonmischer besteht aus einem fahrbaren Gestell 1 mit zwei seitlichen Lagerböcken 2, auf denen ein mit seitlichen Lagerzapfen 3 versehener, U-förmiger Bügel 4 schwenkbar gelagert ist. Auf dem Bügel 4 ist eine Trommel 5 drehbar gelagert. Hierzu ist die Trommel 5 mit einem an ihren Boden angesetzten, fliegend auf dem Bügelsteg gelagerten Achsstummel 6 versehen. Die aus zwei aneinander angeflanschten Teilen bestehende Trommel 5 ist mit einem im Bereich ihrer Teilfuge umlaufenden Zahnkranz 7 versehen, in den ein Ritzel 8 eingreift, das auf einer Antriebswelle 9 befestigt ist, die durch den benachbarten Lagerzapfen 3 des Bügels 4 hindurchgreift und mittels eines auf der Außenseite des benachbarten Lagerbocks 2 angebrachten, hier durch ein Schutzgehäuse 10 abgedeckten Antriebsmotors antreibbar ist.

An den die Trommel 5 flankierenden Bügelschenkeln 11 ist ein zwischen diese eingreifender, die Trommel 5 umfassender Schutzring 12 befestigt, der den Zahnkranz 7 und das Ritzel 8 abdeckt und einen Zugriff zu diesen Antriebselementen verhindern soll. Der Schutzring 12 besitzt einen U-förmigen Querschnitt und umfaßt die Trommel 5 mit solchem Abstand, daß der Zahnkranz 7 mittels eines Wasserstrahls ohne weiteres gereinigt werden kann. Um dennnoch einen Zugriff zu verhindern, ist der Ringquerschnitt so hoch, daß der Zahnkranz 7 vom Rand aus durch einen sogenannten Normfinger nicht erreichbar ist. Hierzu genügt in der Regel eine Querschnittshöhe von 18 bis 20 cm. Im Bereich des Ritzels 8 ist der Spalt zwischen dem umlaufenden Schutzring 12 und der Trommel 5 durch ein auf den ritzelseitigen Flansch des Schutzrings 12 aufgesetztes Abdeckblech 13 so verengt, daß ein Durchgriff nicht möglich ist.

Der Schutzring 12 besteht aus vier gleichen Ringsegmenten 14 der in Figur 2 dargestellten Art. Derartige Ringsegmente sind ausgehend von einem streifenförmigen Rohling durch einen Stanz- bzw. Ziehvorgang herstellbar. Die Ringsegmente 14 sind im Bereich ihrer Stirnseiten mit rechteckförmigen, stirnseitig offenen Aussparungen 15 versehen, die ein Umfangsfenster ergeben, sofern die Segmente mit stumpfem Stoß aneinander angesetzt werden und die durch gegenseitigen Eingriff der Ringsegmente abdeckbar sind. In Längsrichtung besitzen die Ringsegmente 14 eine konische Form, so daß sie mit ihren Enden ineinander steckbar sind. Die Konizität ist dabei so bemessen, daß die Ringsegmente 14 bis zur gegenseitigen Überdeckung ihrer einander zugewandten, stirnseitigen Aussparungen 15 ineinander steckbar sind. Diese Konizität ist daher für das Auge kaum erkennbar. Die Ringsegmente 14 besitzen auf ihrer ganzen Länge einen U-förmigen Querschnitt mit nach innen gewandten Flanschen 16 und einem mittleren, die stirnseitigen Aussparungen 15 enthaltenden Steg 17, dessen Breite über der Länge der Segmente entsprechend der gewünschten Konizität abnimmt. Es ergibt sich daher auf der gesamten Segmentlänge ein zu einer in Längsrichtung verlaufenden Mittellinie symmetrischer Querschnitt. Der Steg 17 ist auch mit die Aussparungen 15 flankierenden Stanzlöchern 18 zum Durchstecken von Befestigungsschrauben versehen. Das Lochbild der Stanzlöcher 18 ist symmetrisch zu einer quer zur Längsrichtung verlaufenden Mittellinie angeordnet. Dasselbe gilt für im Bereich der Schenkel 16 vorgesehene Stanzlöcher 19 zur Befestigung des Abdeckblechs 13. Die Stanzlöcher 19 sind im Bereich beider Flansche 16 vorgesehen. Aufgrund der völlig symmetrischen Ausbildung der Ringsegmente 16 muß daher bei der Montage nicht auf eine bevorzugte Position geachtet werden.

Die Ringsegmente 14 sind, wie am besten aus Figur 3 erkennbar ist, im Bereich der seitlichen Bügelschenkel 11 mit stumpfem Stoß aneinander anschließend an den Bügelschenkeln 11 befestigt. Hierzu sind die Bügelschenkel 11 mit den segmentseitigen Löchern 18 zugeordneten Bohrungen versehen, durch welche Befestigungsschrauben 20 durchgesteckt werden können. Auch bei der Montage der Schrauben 20 wirkt sich der Abstand der inneren Schutzringflanke von der Trommel 5 vorteilhaft aus. Infolge des stumpfen Stoßes der aneinander anschließenden Ringsegmente 14 ergibt sich im Bereich der seitlichen Bügelschenkel 11 jeweils ein schutzringseitiges Umfangsfenster 21, durch welches die Antriebswelle 9 hindurchgreifen kann. Gleichzeitig ergibt sich jedoch eine Abdeckung des Durchtrittsfensters 21 durch die seitlichen Bügelschenkel 11, die hier als flache Laschen ausgebildet sein können, die an einen rohrförmigen Bügelsteg angeschraubt sein können, wie aus Figur 1 erkennbar ist. Im dargestellten Ausführungsbeispiel besitzen die laschenförmigen Bügelschenkel 11 eine dem Schutzringdurchmesser entsprechende Wölbung, so daß sich eine satte Anlage ergibt.

Im Bereich des zu den Bügelschenkeln 11 um 90° versetzten Stoßes greifen die aneinander anschließenden Ringsegmente 14, wie Figur 3 weiter erkennen läßt, so weit ineinander ein, daß kein Umfangsfenster entsteht. Um diesen Eingriff zu ermöglichen, sind die Ringsegmente 14 nicht nur in Längsrichtung konisch ausgebildet, sondern besitzen auch eine um die Eingriffstiefe, das heißt also zumindest um die Tiefe der stirnseitigen Aussparungen 15 größere Bogenlänge als 90°.

## Patentansprüche

1. Mischer, insbesondere Kleinbetonmischer, mit einer Trommel (5), die einen mit einem antreibbaren Ritzel (8) zusammenwirkenden, umlaufenden Zahnkranz (7) aufweist und auf einem Bügel (4) drehbar gelagert ist, der mit seitlichen Lagerzapfen (3), von denen einer von einer mit dem Ritzel (8) verbundenen Antriebswelle (9) durchgriffen ist, schwenkbar auf einem mit entsprechenden Lagerböcken (2) versehenen Gestell (1) aufgenommen ist und einen von der Antriebswelle (9) durchgriffenen, die Trommel (5) umgebenden Schutzring (12) trägt, der den Zahnkranz (7) und das hiermit zusammenwirkende Ritzel (8) abdeckt, **dadurch gekennzeichnet, daß** der Schutzring (12) aus mehreren, gleichen Ringsegmenten (14) besteht, die mit wenigstens einer stirnseitigen Aussparung (15) versehen sind und die an den seitlichen Schenkeln (11) des Bügels (4) mit stumpfem Stoß aneinander anschließend festlegbar und außerhalb hiervon zumindest bis zur Tiefe der stirnseitigen Aussparung (15) ineinander steckbar und aneinander festlegbar sind.

2. Mischer nach Anspruch 1, **dadurch gekennzeichnet, daß** vier Ringsegmente (14) vorgesehen sind, deren Bogenlänge zumindest um die Tiefe der Aussparung (15) größer als 90° ist.

3. Mischer nach einem der vorhergehenden Ansprüche, **dadadurch gekennzeichnet, daß** die Ringsegmente (14) über ihrer Länge konisch erweitert sind.

4. Mischer nach einem der vorhergehenden Ansprüche, **dadurch gekennzeichnet, daß** die Ringsegmente (14) im Bereich beider Stirnseiten ausgespart sind und daß die Tiefe der Aussparung (15) zumindest dem Radius der Anstriebswelle (9) entspricht.

5. Mischer nach einem der vorhergehenden Ansprüche, **dadurch gekennzeichnet, daß** die Ringsegmente (15) auf ihrer ganzen Länge einen zu einer in Längsrichtung verlaufenden Mittellinie symmetrischen Querschnitt sowie ein hierzu und zu einer quer hierzu verlaufenden Mittellinie symmetrisches Lochbild aufweisen.

6. Mischer nach einem der vorhergehenden Ansprüche, **dadurch gekennzeichnet, daß** die Ringsegmente (14) einen U-förmigen Querschnitt aufweisen.

7. Mischer nach einem der vorhergehenden Ansprüche, **dadurch gekennzeichnet, daß** die Querschnittsbreite der Ringsegmente (14) etwa 18 bis 20 cm beträgt.

8. Mischer nach einem der vorhergehenden Ansprüche, **dadurch gekennzeichnet, daß** die Ringsegmente (14) als Stanz- bzw. Ziehformlinge ausgebildet und durch umgeformte Blechstreifen gebildet werden.

9. Mischer nach einem der vorhergehenden Ansprüche, **dadurch gekennzeichnet, daß** die seitlichen Schenkel (11) des Bügels (4) als flache, vorzugsweise entsprechend dem Schutzringdurchmesser gewölbte Laschen ausgebildet sind.

10. Mischer nach einem der vorhergehenden Ansprüche, **dadurch gekennzeichnet, daß** im Bereich des Ritzels (8) ein die Schenkelbreite des Schutzrings (12) vergrößerndes Deckblech (13) vorgesehen ist.

## Claims

1. A mixer and more particularly a light duty concrete mixer comprising a drum (5), which has an encircling toothed ring (7) in cooperation with a drive pinion (8) and is rotatably arranged on a yoke (4), which is mounted pivotally on a frame provided with corresponding bearings by means of lateral trunnions (3) of which one has a drive shaft (9), which is connected with the pinion (8), extending through it, said yoke having a guard ring (12) having the drive shaft extending through it and encircling the drum (5) to cover the toothed ring and the pinion (8) in cooperation therewith, characterized in that the guard ring consists (12) of a plurality of identical ring segments (14), which are provided with at least one end recess (15) and are able to be locked together on the limbs of the yoke abbutingly and clear thereof are able to be plugged into each other and locked in relation to each other at least as far as the depth of the end recess.

2. The mixer as claimed in claim 1, characterized in that four annular segments (14) are provided, whose arcuate length is equal to more than 90° by at least the depth of the recess (15).

3. The mixer as claimed in either of the preceding claims, characterized in that the annular segments (14) are widened like wedges along their entire lengths.

4. The mixer as claimed in any one of the preceding claims, characterized in that the annular segments (14) are recessed adjacent to their two end surfaces and in that the depth of the recess (15) is equal to at least the radius of the drive shaft (9).

5. The mixer as claimed in any one of the preceding claims, characterized in that along their entire lengths the annular segments (14) have a cross section which is symmetrical in relation to a center line extending in the longitudinal direction and an arrangement of holes which is in a pattern symmetrical in relation to a center line extending transversely thereto.

6. The mixer as claimed in any one of the preceding claims, characterized in that the annular segments (14) have a U-like cross section.

7. The mixer as claimed in any one of the preceding claims, characterized in that the breadth of the cross section of the annular segments (14) is equal to approximately 18 to 20 cm.

8. The mixer as claimed in any one of the preceding claims, characterized in that the annular segments (14) are in the form of stamped or, respectively, drawn blanks and are constituted by bent round sheet metal strip.

9. The mixer as claimed in any one of the preceding claims, characterized in that the lateral limbs (11) of the yoke (4) are designed in the form of flat lugs which are preferably curved in a manner corresponding to the diameter of the guard ring.

10. The mixer as claimed in any one of the preceding claims, characterized in that adjacent to the pinion (8) a sheet metal cover (13) is provided which increases the limb breadth of the guard ring (12).

## Revendications

1. Mélangeur, notamment bétonnière de petite capacité, avec un tambour (5) qui présente une couronne dentée circulante (7) coopérant avec un pignon (8) pouvant être entraîné, le tambour (5) étant monté à rotation sur un arceau (4) qui, au moyen de pivots latéraux (3) dont l'un est traversé par un arbre d'entraînement (9) montant le pignon (8), est reçu à pivotement sur un bâti (1) pourvu de supports correspondants (2), l'arceau (4) portant une plaque annulaire de protection (12), qui entoure le tambour (5) et qui recouvre la couronne dentée (7) et le pignon (8) coopérant avec la couronne, **caractérisé** en ce que la plaque annulaire de protection (12) est constituée de plusieurs segments annulaires identiques (14), qui sont pourvus d'au moins un évidement frontal (15), qui peuvent être fixés aux branches latérales de l'arceau (4) en se raccordant entre eux bout à bout et qui, ailleurs, peuvent être fixés entre eux en s'emboîtant entre eux au moins sur la profondeur de l'évidement frontal (15).

2. Mélangeur selon la revendication 1, **caractérisé** en ce que quatre segments annulaires (14) sont prévus, dont la longueur d'arc est supérieure à 90° d'au moins la profondeur de l'évidement (15).

3. Mélangeur selon l'une quelconque des revendications précédentes, **caractérisé** en ce que les segments annulaires (14) sont élargis coniquement sur leur longueur.

4. Mélangeur selon l'une quelconque des revendications précédentes, **caractérisé** en ce que les segments annulaires (14) sont évidés dans la région des deux côtés frontaux et en ce que la profondeur de l'évidement (15) correspond au moins au rayon de l'arbre d'entraînement (9).

5. Mélangeur selon l'une quelconque des revendications précédentes, **caractérisé** en ce que les segments annulaires (14) présentent, sur toute leur longueur, une section symétrique à un axe médian s'étendant dans la direction longitudinale, ainsi qu'une configuration de trous symétrique à cet axe médian et à un axe médian s'étendant transversalement à la direction longitudinale.

6. Mélangeur selon l'une quelconque des revendications précédentes, **caractérisé** en ce que les segments annulaires (14) présentent une section en forme de U.

7. Mélangeur selon l'une quelconque des revendications précédentes, **caractérisé** en ce que la largeur de section des segments annulaires (14) est égale à environ 18 à 20 cm.

8. Mélangeur selon l'une quelconque des revendications précédentes, **caractérisé** en ce que les segments annulaires (14) sont des pièces estampées ou embouties, obtenues par formage de bandes de tôle.

9. Mélangeur selon l'une quelconque des revendications précédentes, **caractérisé** en ce que les branches latérales (11) de l'arceau (4) sont réalisées sous la forme de pattes plates, de préférence courbées conformément au diamètre de la plaque annulaire de protection.

10. Mélangeur selon l'une quelconque des revendications précédentes, **caractérisé** en ce qu'une tôle de recouvrement (13), augmentant la largeur des branches de la plaque annulaire de protection (12), est prévue dans la région du pignon (8).
